# EUROPÄISCHE PATENTSCHRIFT

(11) **EP 1 432 882 B1**
(45) Veröffentlichungstag und Bekanntmachung des Hinweises auf die Patenterteilung: **23.11.2005**
(21) Anmeldenummer: 02800116.2
(22) Anmeldetag: 25.09.2002
(51) Int. Cl.: E04H 9/10, E01F 15/14

(54) **VERFAHREN UND VORRICHTUNG ZUM SCHUTZ GEFÄHRDETER ANLAGEN UND GEBÄUDE**
METHOD AND DEVICE FOR THE PROTECTION OF SYSTEMS AND BUILDINGS AT RISK
PROCEDE ET DISPOSITIF POUR PROTEGER DES INSTALLATIONS ET DES BATIMENTS A RISQUE

(30) Priorität: 25.09.2001 DE 10147025
(43) Veröffentlichungstag der Anmeldung: 30.06.2004
(73) Patentinhaber: Fraunhofer-Gesellschaft zur Förderung der angewandten Forschung e.V., 80636 München (DE)
(72) Erfinder: THIEL, Klaus-Dieter, 76227 Karlsruhe (DE); EISENREICH, Norbert, 76327 Pfinztal (DE); NEUTZ, Jochen, 76227 Karlsruhe (DE); SCHMID, Helmut, 72250 Freudenstadt (DE)
(86) Internationale Anmeldenummer: PCT/EP2002/010720
(87) Internationale Veröffentlichungsnummer: WO 2003/029580

(56) Entgegenhaltungen:
- BE-A- 1 008 126
- FR-A- 2 589 175
- US-A- 4 824 282
- US-B1- 6 266 926

## Beschreibung

Die Erfindung betrifft ein Verfahren zum Schutz vor oder zur Abwehr von bewegten Objekten oder Personen sowie eine zum Schutz vor oder zur Abwehr von bewegten Objekten oder Personen geeignete Vorrichtung, wie zum Beispiel aus US-A-4 824 282 bekannt.

Zum Schutz gefährdeter Anlagen und Gebäude, wie Regierungseinrichtungen oder Botschaften zum Zwecke einer Zugangsverhinderung sowie zum Kontrollieren von Menschenmengen, beispielsweise bei politischen Kundgebungen oder Sportveranstaltungen, werden auf Seiten der Ordnungskräfte in der Regel nicht-letale Wirkmittel, wie Absperrungen, Reizgase, Gummigeschosse oder Absperrgitter, eingesetzt. Derartige Maßnahmen sind oft mit einem enormen personellen Aufwand seitens der Einsatzkräfte verbunden, wodurch sie zum einen kostspielig und unflexibel, zum anderen für die eingesetzten Ordnungskräfte aber auch für die abzuwehrenden oder zu beeinflussenden Personen mit einem beträchtlichen Gesundheitsrisiko verbunden sind. Zudem lassen sich herkömmliche Absperrungen oft leicht überwinden oder sind entsprechend so massiv und unüberwindbar ausgelegt, dass sie nach Wegfallen der Bedrohung nur mit unverhältnismäßigem Aufwand wieder entfernbar sind. Auch ist eine Anpassbarkeit an eine konkrete Bedrohungssituation nicht möglich.

Es besteht daher im zivilen wie auch im militärischen Bereich - bedingt durch die zunehmende weltweite Ächtung herkömmlicher zu Sperrzwecken eingesetzter Mittel, wie Landminen - ein hoher Bedarf an flexibel einsetzbaren nichtletalen Absperrvorrichtungen zum Schutz vor Menschenmengen, aber auch vor Einzeltätern (Attentätern).

Der Erfindung liegt die Aufgabe zugrunde, unter Vermeidung der vorstehend genannten Nachteile ein Verfahren und eine Vorrichtung zum Schutz vor oder zur Abwehr von bewegten Objekten oder Personen zu schaffen, das bzw. die sich durch eine nicht-letale Schutzwirkung auszeichnet und ohne unverhältnismäßig großen finanziellen und logistischen Aufwand sowohl örtlich als auch situationsbezogen flexibel einsetzbar ist, wobei im Falle eines Einsatzes sowohl Ordnungskräfte als auch betroffene Personen oder Objekte optimal vor gesundheitlicher Schadeinwirkung geschützt sein sollen.

Diese Aufgabe wird bei einem Verfahren der eingangs genannten Art dadurch gelöst, dass nach den Merkmalen des Anspruchs 1 im Gefährdungsfall mindestens eine Hülle aus einem kollabierten platzsparenden Zustand mittels eines in die Hülle eingebrachten Gases oder eines gasgenerierenden Mediums zu einer Barriere aufgeblasen wird. Durch das Aufblasen einer Hülle, insbesondere wenn dies plötzlich und überraschend geschieht, lassen sich Zugänge und Zufahrten blockieren, Personen oder bewegte Objekte, wie Fahrzeuge oder dergleichen, ablenken oder durch Druckeinwirkung umwerfen sowie Einzelpersonen oder Menschenmengen im Sinne einer "psychologischen Kriegsführung" beeinflussen (abschrecken). Die aufblasbare Hülle ist besonders in ihrem kollabierten Zustand leicht transportabel und damit insbesondere örtlich flexibel einsetzbar. Durch Ablassen des Gases ist sie außerdem nach Wegfallen der Gefährdung leicht wieder entfernbar.

Bei einer Vorrichtung der eingangs genannten Art ist zur Lösung der Aufgabe vorgesehen, dass nach den Merkmalen des Anspruchs 15 diese mindestens eine im Gefährdungsfall aus einem kollabierten platzsparenden Zustand mittels eines Gases oder eines gasgenerierenden Mediums zu einer Barriere aufblasbare Hülle aufweist. Zum Aufblasen einer solchen Hülle lassen sich neben bekannten Gasgeneratoren, wie sie beispielsweise heutzutage für Airbags in Kraftfahrzeugen eingesetzt werden, auch Kompressoren (Druckluft), unter Druck stehende Gase aus Gasflaschen, Auspuffgase oder dergleichen einsetzen.

Nach einer Weiterbildung des erfindungsgemäßen Verfahrens ist vorgesehen, dass das Aufblasen der Hülle von einer durch die Person oder das Objekt ausgelöste Annäherungssensorik initiiert wird. Die erfindungsgemäße Vorrichtung weist zu diesem Zweck eine Annäherungssensorik zum Initiieren des Aufblasvorgangs auf. Es ist auf diese Weise möglich, das erfindungsgemäße Verfahren bzw. die erfindungsgemäße Vorrichtung auch unabhängig von der Anwesenheit einer Bedienperson am zu schützenden oder zu blockierenden Ort während des Gefährdungsfalls einzusetzen.

Weiterbildungen des erfindungsgemäßen Verfahrens bzw. der erfindungsgemäßen Vorrichtung sehen vor, dass durch die Annäherungssensorik Personen oder Objekte berührungslos detektiert werden. Auf diese Weise lassen sich mit Hilfe des erfindungsgemäßen Verfahrens bzw. der erfindungsgemäßen Vorrichtung Sperren errichten, ohne dass es zu einem direkten Kontakt der abzuwehrenden Person bzw. des abzuwehrenden Objekts mit der Sperre kommt. Möglich ist jedoch auch eine direkte gezielte Einwirkung auf die Person oder das Objekt, beispielsweise um eine Bewegungsrichtung gezielt zu verändern. Alternativ oder zusätzlich ist daher auch möglich, dass die Annäherungssensorik durch Berühren ausgelöst wird. Auf diese Weise ist zum einen eine zusätzliche Sicherheitsfunktion beim Ausfall der genannten berührungslosen Annäherungssensorik gegeben. Zum anderen lässt sich das erfindungsgemäße Verfahren bzw. die erfindungsgemäße Vorrichtung auf diese Weise ähnlich wie herkömmliche Landminen, jedoch mit nicht-letaler Wirkung, zu Sperrzwecken einsetzen, beispielsweise durch Vergraben im Erdreich.

Um insbesondere abzuwehrende Personen unterschiedlicher physischer Konstitution (Kinder, Erwachsene,...) nicht gesundheitlich zu gefährden, sieht eine äußerst bevorzugte Weiterbildung des erfindungsgemäßen Verfahrens vor, dass die Hülle mit veränderlicher Geschwindigkeit aufgeblasen wird. Die erfindungsgemäße Vorrichtung weist zu diesem Zweck vorzugsweise Steuermittel zum Steuern einer Aufblasgeschwindigkeit der Hülle auf. Auf diese Weise lässt sich beispielsweise zur Abwehr schnell bewegter schwerer Objekte, wie eines Kraftfahrzeugs, in möglichst kurzer Zeit eine wirksame Sperre errichten, während im Rahmen einer Zugangsverhinderung für eine einzelne Person nur ein langsames, sukzessives Aufblasen der Hülle initiiert wird. Dabei ist im Zuge einer Weiterbildung des erfindungsgemäßen Verfahrens vorgesehen, dass die Hülle während eines Aufblasvorgangs mit veränderlicher Geschwindigkeit aufgeblasen wird. Vorzugsweise weist die erfindungsgemäße Vorrichtung daher Steuermittel zum Steuern einer Aufblasgeschwindigkeit der Hülle auf. Durch den Einsatz derartiger Steuermittel lässt sich insbesondere das Verletzungsrisiko für leichtgewichtige oder nah an der Hülle befindliche Personen stark reduzieren.

Nach einer Weiterbildung des erfindungsgemäßen Verfahrens ist daher vorgesehen, dass die Aufblasgeschwindigkeit in Abhängigkeit von wenigstens einer Eigenschaft der Person oder des Objekts angepasst wird. Zu diesem Zweck weist die erfindungsgemäße Vorrichtung vorzugsweise wenigstens eine Erkennungseinrichtung zum Bereitstellen von Eingangssignalen für die Steuermittel auf. Die Erkennungseinrichtung ist nach einer äußerst bevorzugten Weiterbildung der erfindungsgemäßen Vorrichtung zum Erkennen wenigstens einer Eigenschaft und/oder Position der Person oder des Objekts ausgebildet. Möglich ist in diesem Zusammenhang insbesondere der Einsatz optischer Techniken unter Verwendung geeigneter Kamera- und Beleuchtungseinheiten, mittels derer sich die Größe und ein Bewegungszustand der abzuwehrenden Person bzw. des abzuwehrenden Objekts ermitteln lässt. Auf diese Weise ist die erfindungsgemäße Vorrichtung im Zuge einer äußerst bevorzugten Ausgestaltung mit wenigstens einer Erkennungseinrichtung zum berührungslosen Erkennen wenigstens einer Eigenschaft und/oder Position der Person oder des Objekts ausgebildet. Nach einer Weiterbildung des erfindungsgemäßen Verfahrens ist in diesem Zusammenhang vorgesehen, dass die Anpassung der Aufblasgeschwindigkeit nach Maßgabe wenigstens einer solchen berührungslosen Erkennungseinrichtung vorgenommen wird.

Wird die Hülle - ähnlich wie heutzutage aus der Kraftfahrzeug-Technik bekannte Airbags - mittels eines pyrotechnischen Gasgenerators aufgeblasen, so sieht eine Weiterbildung der erfindungsgemäßen Vorrichtung vor, dass die Steuermittel zumindest einen Gas erzeugenden Treibsatz und eine diesem zugeordnete Zündeinheit aufweisen, die mittels der Erkennungseinrichtung initiierbar ist. Zum Erzeugen einer an die jeweilige Situation anpassbaren Aufblasgeschwindigkeit ist weiterhin vorgesehen, dass der Treibsatz mehrteilig ausgebildet ist und dass die Treibsatzteile zeitverschoben zündbar sind. Mittels eines derartigen Mehrstufen-Gasgeneratormoduls lassen.sich die im Rahmen der Erfindungsaufgabe angestrebten Eigenschaften der Vorrichtung in einfacher und kostengünstiger Weise durch erfinderische Weiterentwicklung bekannter Verfahren bzw. Vorrichtungen erreichen.

Eine bevorzugte Weiterbildung der erfindungsgemäßen Vorrichtung sieht vor, dass die Treibsatzteile in einem einzigen Gehäuse angeordnet sind und unterschiedliche Zündverzögerung und/oder unterschiedliche Abbrandgeschwindigkeit aufweisen. Vorzugsweise ist dabei jedem Treibsatzteil eine eigene Zündeinheit zugeordnet. Auf diese Weise lassen sich in Verbindung mit unterschiedlichen Zündstrategien und -zeitverzögerungen eine große Vielfalt von Druck-Zeit-Kurven (Aufblasgeschwindigkeiten) für die Hülle generieren.

Um eine möglichst einfache und platzsparende Ausgestaltung der erfindungsgemäßen Vorrichtung zu schaffen, ist vorgesehen, dass die Treibsatzteile in einem einzigen Gehäuse lokal getrennt untergebracht sind und jede Zündeinheit entsprechend der lokalen Anordnung des Treibsatzteils im Gehäuse untergebracht ist. Die Treibsatzteile bestehen vorzugsweise aus demselben Treibstoff, weisen jedoch zum Erreichen unterschiedlicher Abbrandgeschwindkeiten jeweils unterschiedliche Formen, Dichte oder Partikelverteilung auf.

Insbesondere dann, wenn eine erfindungsgemäße Vorrichtung gegen Personen eingesetzt werden soll, darf sich ggfs. vorhandenes Gasgenerator-Material nicht nachteilig auf deren körperliches Wohlbefinden auswirken. Eine Weiterbildung der erfindungsgemäßen Vorrichtung ist daher vorgesehen, dass der Treibsatz ausschließlich für Personen ungiftige Bestandteile enthält. Unter dem Gesichtspunkt einer möglichst weitreichenden Umweltverträglichkeit enthält der Treibsatz daher vorzugsweise stickstoffreiche und kohlenstoffarme organische Verbindungen, wie Nitroguanidin (NIGU) und Guanidinazotretraazolat (GZT). Auf diese Weise ist sichergestellt, dass auch die bei einer Benutzung der erfindungsgemäßen Vorrichtung entstehenden Reaktionsprodukte selbst in Spuren keine giftigen Substanzen enthalten.

Als Airbag-Materialien kommen grundsätzlich alle möglichen Textil-, Polymer-, Gas- und Carbonfaserin in Frage. Um eine Beschädigung der Hülle, insbesondere eine mutwillige Beschädigung im aufgeblasenen Zustand, nach Möglichkeit auszuschließen, sieht eine äußerst bevorzugte Weiterbildung der erfindungsgemäßen Vorrichtung vor, dass die Hülle in einem schwer entflammbaren Material ausgebildet ist. Vorzugsweise ist die Hülle dabei zusätzlich oder alternativ in einem gegen mechanische Schadeinwirkungen, wie ein Zustechen mit spitzen Gegenständen, stabilen Material ausgebildet, wie aus modernen Polymerfasern (z.B. Kevlar®, Vectran® PBI oder Zylon® PBO). Die Einzelfasern und die komplette Hülle können beschichtet sein, um die Eigenschaften hinsichtlich mechanischer, chemischer und thermischer Stabilität zu verbessern.

Um bei einem Einsatz zum Schutz vor oder zur Abwehr von Personen eine über eine reine Blockierfunktion hinausgehende Wirkung zu entfalten, sieht eine Weiterbildung der erfindungsgemäßen Vorrichtung vor, dass die Hülle zumindest auf einem der Person oder dem Objekt zugewandten Bereich ihrer Außenseite mit einer Wirkbeschichtung versehen ist. Eine solche erfindungsgemäße Wirkbeschichtung kann darin bestehen, dass die Hülle zumindest bereichsweise adhäsive Eigenschaften besitzt. Personen werden demnach im Falle einer Berührung der Hülle in ihrer Bewegungsfreiheit behindert, so dass sie einen direkten Kontakt mit dieser nach Möglichkeit vermeiden werden, was dem angestrebten Schutz sowohl der abzuwehrenden Person als auch der Hülle zugute kommt. Nach einer Weiterbildung der erfindungsgemäßen Vorrichtung kann die Wirkbeschichtung zumindest bereichsweise mit stachelartigen Spitzen ausgestattet sein. Dies ist insbesondere dann sinnvoll, wenn die erfindungsgemäße Vorrichtung analog zu herkömmlichen Sicherungsvorrichtungen, wie Stacheldraht oder dergleichen, als relativ dauerhafter Schutz, beispielsweise von Gebäuden, eingesetzt wird.

Bevorzugte Weiterbildungen des erfindungsgemäßen Verfahrens bzw. der erfindungsgemäßen Vorrichtung sehen vor, dass die Hülle mit einer härtenden Substanz aufgeblasen wird. Auf diese Weise lässt sich die erfindungsgemäße Vorrichtung auch zum dauerhaften Blockieren, beispielsweise von Straßen, oder als wirksamer Schutz gegen besonderes schwere und/oder schnell bewegte Objekte, wie Kraftfahrzeuge, Flugzeuge oder dergleichen, einsetzen. Bei der härtenden Substanz kann es sich beispielsweise um Polyurethan-Schaum oder dergleichen handeln.

Damit die Funktion der erfindungsgemäßen Vorrichtung auch bei einer Beschädigung der Hülle erhalten bleibt, sieht eine Weiterbildung der erfindungsgemäßen Vorrichtung vor, dass mittels einer Abdichteinrichtung ein selbstdichtendes Medium zum Verschließen von Löchern in der Hülle in diese einbringbar ist. Vorzugsweise weist die erfindungsgemäße Vorrichtung zu diesem Zweck eine Druckmesseinrichtung zum Messen eines Drucks in der Hülle und zum Aktivieren der Abdichteinrichtung auf, so dass das Verschließen von Löchern in der Hülle durch ein Einbringen des selbstdichtenden Mediums möglichst kurzfristig nach der Beschädigung der Hülle erfolgt, bevor diese ihre Schutzfunktion ganz oder teilweise verloren hat.

Die bislang beschriebenen Ausführungen des erfindungsgemäßen Verfahrens bzw. der erfindungsgemäßen Vorrichtung ist gemein, dass der hierdurch geschaffene Schutz anders als bei vergleichbaren herkömmlichen Sicherungskonzepten nach Wegfallen der Gefährdung innerhalb kurzer Zeit beseitigbar ist. Allerdings ist es zum Errichten einer auch bei äußerer Einwirkung zweckmäßigen Sperre in der Regel notwendig, diese ortsfest und sicher zu positionieren. Weiterbildungen des erfindungsgemäßen Verfahrens sehen daher vor, dass die Hülle von einer ortsfesten Struktur aus aufgeblasen wird. Zum Schutz von beweglichen Objekten, wie Land- oder Seefahrzeugen, kann die Hülle auch von einer beweglichen Tragstruktur aus aufgeblasen werden. Weiterbildungen der erfindungsgemäßen Vorrichtung sehen demnach vor, dass die Hülle mit einer ortsfesten bzw. einer beweglichen (Trag-)Struktur verbunden ist. Derartige Tragstrukturen können beispielsweise vor zu schützenden Anlagen oder auf zu schützenden Fahrzeugen (prophylaktisch) angeordnet werden, und entfalten ihre volle Schutzwirkung durch Aufblasen der Hülle im Gefährdungsfall, wobei die Hülle aufgrund ihrer Verbindung mit der (Trag-)Struktur in einer definierten, vorgesehenen Position verbleibt.

Um ein Entfernen der Tragstruktur mitsamt der (aufgeblasenen) Hülle zu unterbinden, ist nach einer besonders vorteilhaften Ausgestaltung der erfindungsgemäßen Vorrichtung vorgesehen, dass die Tragstruktur Befestigungsmittel zum festen Verbinden mit einer ortsfesten Struktur aufweist. Die Befestigungsmittel können nach einer Weiterbildung der erfindungsgemäßen Vorrichtung Verbindungsmittel zum Verbinden mit komplementären Einrichtungen an bzw. in der ortsfesten Struktur aufweisen. Alternativ oder zusätzlich können die Befestigungsmittel Verankerungsmittel zum selbsttätigen Verankern in bzw. an der ortsfesten Struktur aufweisen. Bei der ortsfesten Struktur kann es sich beispielsweise um die Fahrbahn einer Straße handeln, auf der die erfindungsgemäße Vorrichtung zu Sperrzwecken eingesetzt werden soll. Insbesondere vor zu sichernden Anlagen oder Gebäuden können dort bereits komplementäre Einrichtungen zum Verbinden mit den Verbindungsmitteln der Vorrichtung angeordnet sein. Insbesondere bei weichen Untergründen bietet sich ein selbsttätiges Verankern der erfindungsgemäßen Vorrichtung an, beispielsweise durch pneumatisches Einbringen von haken- oder krallenartigen Verankerungsmitteln in den Untergrund.

Die Tragstruktur der erfindungsgemäßen Vorrichtung kann aus jeweils starren Strukturelementen gebildet sein. Um die Tragstruktur jedoch zu Zwecken der Lagerung oder des Transports mit möglichst geringer Größe auszubilden, ist im Zuge einer Weiterbildung der erfindungsgemäßen Vorrichtung vorgesehen, dass diese eine Anzahl von Strukturelementen aufweist, die zum Auf- bzw. Einfalten der Tragstruktur jeweils paarweise teleskopisch relativ zueinander beweglich sind. Alternativ oder zusätzlich kann vorgesehen sein, dass die Tragstruktur als aufblasbare Hüllenstruktur ausgebildet ist. Es ist somit auch möglich, die gesamte erfindungsgemäße Vorrichtung aus Tragstruktur und Hülle in aufblasbarer und damit vor einer Anwendung optimal platzsparender Form auszubilden.

Um die Einwirkung der erfindungsgemäßen Vorrichtung auf Personen oder bewegte Objekte nicht auf das punktuelle und einmalige Aufblasen der Hülle zu beschränken, sieht eine äußerst bevorzugte Weiterbildung der erfindungsgemäßen Vorrichtung vor, dass die Tragstruktur zusätzlich Ausbringmittel für nicht-letale Wirkmittel aufweist. Bei derartigen Wirkmitteln kann es sich um Aerosole oder gasförmige Substanzen handeln, beispielsweise um Wassernebel und/oder Nebel sonstiger Art, Rauch, Geruchsstoffe, Pfefferspray oder Reizgase, durch die abzuwehrende Personen zumindest kurzfristig in ihrer Handlungsfähigkeit beeinträchtigt werden. Auch der Einsatz von Irritationsmitteln optischer Art, wie stark blendenden Lichtquellen, oder von weiterreichenden elektrischen Abwehrmitteln ist möglich. Zum Erhalt der integralen automatischen Schutzfunktion der erfindungsgemäßen Vorrichtung sind die Ausbringmittel vorzugsweise durch Signale der Erkennungseinrichtung aktivierbar.

Nach einer Weiterbildung der erfindungsgemäßen Vorrichtung ist vorgesehen, dass diese eine Kontrolleinheit zum Auswählen eines prioritären manuellen oder eines automatischen Betriebs der Vorrichtung aufweist. Auf diese Weise ist nach getroffener Auswahl ein automatischer Betrieb der Vorrichtung auch ohne anwesendes Bedienpersonal, beispielsweise bei Nacht oder weit abgelegenen Anlagen, möglich. Andererseits kann die erfindungsgemäße Vorrichtung insbesondere bei komplexen, unübersichtlichen Gefährdungssituationen auch manuell - durch einen sog. "man-in-the-loop" - aktiviert und gesteuert werden.

Die vorstehend beschriebene erfindungsgemäße Vorrichtung ist ausgesprochen vielseitig verwendbar. Sie eignet sich vorzugsweise für eine Verwendung zum Schutz von feststehenden Anlagen oder Bauwerken, beispielsweise Fabriken, Sportstadien, Regierungsgebäuden oder dergleichen, insbesondere vor Personengruppen, Flug- oder Fahrzeugen. Demgemäß kann die erfindungsgemäße Vorrichtung auch zum Blockieren einer Flughafenlandebahn eingesetzt werden.

Eine weitere bevorzugte Verwendung der erfindungsgemäßen Vorrichtung ist das Beeinflussen von Personengruppen bei öffentlichen Großveranstaltungen, wie Sportveranstaltungen oder politischen Kundgebungen. Es ist den eingesetzten Ordnungskräften auf diese Weise möglich, flexibel auf eine Eskalation von Gewalt seitens der Personengruppen zu reagieren, ohne dass die gegebenenfalls zu treffenden Gegenmaßnahmen im Vorfeld erkennbar sind und damit ihrerseits zu einer beginnenden Eskalation beitragen.

Im Hinblick auf die weltweite Ächtung von Landminen eignet sich die erfindungsgemäße Vorrichtung vor allem auch für eine Verwendung als Minenersatz, da sie das Eindringen in ein bestimmtes abgesperrtes Gebiet, insbesondere aufgrund ihrer Schreckwirkung, wirksam verhindern kann und darüber hinaus durch mit ihrer Aktivierung verbundene akustische und/oder optische Kennzeichen (Licht, Geräusch) ein unbefugtes Eindringen für anwesendes Wachpersonal deutlich erkennbar anzeigt.

Darüber hinaus eignet sich die erfindungsgemäße Vorrichtung auch für eine Verwendung zum Schutz beweglicher Objekte, insbesondere vor Personengruppen, Flug- oder Fahrzeugen. So kann die erfindungsgemäße Vorrichtung beispielsweise dazu eingesetzt werden, den direkten Kontakt eines ferngesteuerten sprengstoffbeladenen Bootes mit einem angegriffenen Schiff zu verhindern, so dass eine weitgehende Verminderung oder sogar eine völlige Verhinderung des Schadens zu erwarten ist. Auch ein Einsatz gegen Unterwasser-Tauchangriffe ist möglich.

Weitere Eigenschaften und Vorteile der Erfindung ergeben sich aus den Ansprüchen sowie den Zeichnungen, in denen Ausführungsbeispiele der erfindungsgemäßen Vorrichtung dargestellt sind.

Es zeigen:
- Fig.1: eine schematische Ansicht einer erfindungsgemäßen Vorrichtung mit einer direkt im Boden verankerten Tragstruktur, an der aufblasbare Hüllen sowie weitere unterschiedliche Sperreinrichtungen befestigt sind;
- Fig.2: eine weitere Ausgestaltung der erfindungsgemäßen Vorrichtung mit einer im Boden verankerten Platte und einer aufblasbaren Tragstruktur;
- Fig.3: ein Blockschaltbild einer erfindungsgemäßen Ausgestaltung der Vorrichtung;
- Fig.4: ein Gasgeneratormodul der erfindungsgemäßen Vorrichtung mit zwei Zündeinheiten sowie zwei unterschiedlichen Treibsatzteilen zum Anpassen der Auffaltgeschwindigkeit;
- Fig.5a-d: Beispiele der Reaktions-Mischung und verschiedenartig geformte Treibmittel, mit denen sich unterschiedliche Gasausstoßraten erzielen lassen;
- Fig.6: Druck-Zeit-Kurven beim Zünden eines Zweistufen-Gasgeneratormoduls in einem 601-Behälter und einer aufblasbaren Hülle;
- Fig.7: den zeitlichen Verlauf der Maximalgeschwindigkeiten beim Auffalten einer aufblasbaren Hülle mittels eines Zweistufen-Moduls;
- Fig.8a: in einer schematischen Darstellung das Prinzip einer Abstandsmessung mittels von zwei Kameras gelieferter Bilder als Beispiel für eine Erkennungseinrichtung der erfindungsgemäßen Vorrichtung;
und
- Fig.8b: das Ergebnis der Abstandsmessung nach dem in Fig.8a dargestellten Verfahren.

Die Fig.1 zeigt schematisch den Einsatz einer erfindungsgemäßen Vorrichtung im aufgefalteten Zustand als Sperranordnung 1, beispielsweise als Sperranordnung 1 zum Verhindern des Zugangs zu einem hinter der Anordnung befindlichen Gebäude (nicht dargestellt).

Die Sperranordnung 1 weist in der gezeigten Ausführungsform eine Tragstruktur 2 auf, die durch in 3'' einer Reihe nebeneinander angeordnete Tragsäulen 3, 3', 3'' gebildet ist. Die Tragsäulen 3, 3', 3'' weisen in ihrem Fußbereich Befestigungselemente 4 auf, mittels derer sie über Verankerungsmittel 5 direkt im Boden 6 verankert sind. Die Tragsäulen 3, 3', 3'' sind über Schnellverschlüsse 7 mit den Befestigungselementen 4 verbunden.

Die Tragsäulen 3 sind als einstückige starre Strukturelemente ausgebildet. Dagegen ist die Tragsäule 3' aus drei Einzelelementen 3.1', 3.2', 3.3' zusammengesetzt, beispielsweise zusammengesteckt. Die Tragsäule 3'' ist aus mehreren teleskopartig ein- und ausfahrbaren Teilelementen zusammengesetzt.

Zwischen den Tragsäulen 3, 3', 3'' sind beim Ausführungsbeispiel der Fig.1 verschiedene Arten von Sperrelementen bzw. Sichtschutzelementen angeordnet: Zwischen den Tragsäulen 3, 3' weist die erfindungsgemäße Sperranordnung 1 eine aufblasbare Hülle 8 auf, die in Fig.1 in aufgeblasenem Zustand dargestellt ist. Es handelt sich bei der aufblasbaren Hülle 8 um eine Konstruktion, wie sie in ähnlicher Form auch als Airbag in Kraftfahrzeugen zum Einsatz kommt. Sie besteht in vorteilhafter Weise aus einem mehrlagigen und/oder verstärkten Polymer-Material, wie Kevlar®, Vectran®, Zylon® oder dergleichen, und ist damit in zweckmäßiger Weise unbrennbar sowie unempfindlich gegen mechanische Belastungen. Die Hülle 8 ist mittels einer Vielzahl von Befestigungselementen 9 an den benachbarten Tragsäulen 3,3' befestigt.

Zwischen den Tragsäulen 3 im linken Teil der Fig.1 ist beim gezeigten Ausführungsbeispiel eine Querstange 10 angeordnet und mittels Schnellverschlüssen 11 befestigt. Die Querstange 10 dient beim gezeigten Ausführungsbeispiel gemeinsam mit den Tragsäulen 3 dazu, die zwischen den Tragsäulen 3 bestehende Öffnung mittels eines Vorhangs 12 zu verschließen. Der Vorhang 12 ist über weitere Befestigungselemente 9 - von denen aus Gründen der Übersichtlichkeit in Fig.1 nur eine Auswahl dargestellt ist - mit den Tragsäulen 3 und der Querstange 10 verbunden. Der Vorhang 12 kann wie die Hülle 8 aus einem mechanisch und thermisch hoch belastbaren Material bestehen und insbesondere undurchsichtig, d.h. als Sichtschutz ausgebildet sein. Es ist jedoch auch möglich, die erfindungsgemäße Sperranordnung 1 mit durchsichtigen Vorhängen 12 auszustatten, so dass durch diese zwar ein Zugang zu hinter der Sperranordnung 1 befindlichen Anlagen verwehrt ist, diese jedoch durch die Sperranordnung hindurch noch zu erkennen sind. Ebenfalls ist es auf diese Weise hinter der Sperranordnung 1 befindlichem Wachpersonal möglich, abzuwehrende Personen oder dergleichen, die sich auf der anderen Seite der Sperranordnung 1 befinden, zu beobachten.

Zusätzlich oder alternativ zu den gezeigten aufblasbaren Hüllen 8 und Vorhängen 12 können zwischen den Tragsäulen auch Netze 13 angeordnet sein, wie am Beispiel der Tragsäulen 3', 3'' im rechten Teil der Fig.1 gezeigt.

Die Tragsäulen 3 weisen beim gezeigten Ausführungsbeispiel eine Anzahl von Düsen 14 zum Ausbringen nicht-letaler Wirkmittel auf. Bei derartigen Wirkmitteln kann es sich insbesondere um Aerosole oder gasförmige Substanzen handeln, wie z.B. Wassernebel und/oder Nebel sonstiger Art, Rauch, Geruchsstoffe, Pfefferspray oder Reizgase. Es ist analog zum Ausführungsbeispiel der Fig.1 auch möglich, anstelle der Düsen 14 Irritationsmittel optischer Art, wie stark blendende Scheinwerfer, Abschussvorrichtungen für Gummigeschosse, elektrische Abwehrmittel oder dergleichen vorzusehen. Auf diese Weise lässt sich verhindern, dass insbesondere abzuwehrende Personen der erfindungsgemäßen Sperranordnung 1 zu nahe kommen und/oder diese beschädigen. Durch das Vorsehen zusätzlicher nicht-letaler Wirkmittel wird es dem Errichter der Sperranordnung 1 zudem ermöglicht, im Falle einer zunehmenden Eskalation von Gewalt sich schrittweise an deren Niveau anzupassen.

Im oberen Bereich der Tragsäule 3' ist am gezeigten Ausführungsbeispiel der erfindungsgemäßen Vorrichtung eine Erkennungseinrichtung 15 angeordnet. Hierbei kann es sich insbesondere um einen Annäherungssensor handeln, dessen Ausgangssignal für eine Aktivierung der vorgesehenen Wirkmittel, beispielsweise der Düsen 14 sorgt. Dementsprechend können derartige Erkennungseinrichtungen 15 vorzugsweise auch in den anderen Tragsäulen 3, 3'' angeordnet sein.

Derartige Erkennungseinrichtungen erfüllen darüber hinaus noch eine Reihe weiterer Funktionen: Sperrelemente, wie die aufblasbare Hülle 8, befinden sich nach dem Aufbauen der Tragstruktur 2 der erfindungsgemäßen Sperranordnung 1 zunächst in einem kollabierten, platzsparenden Zustand, in dem sie zweckmäßigerweise bereits durch die Befestigungselemente 9 mit den benachbarten Tragsäulen 3, 3' der Tragstruktur 2 verbunden sind. Im Falle einer durch die Erkennungseinrichtung 15 gemeldeten Annäherung abzuwehrender Personen und/oder bewegter Gegenstände oder nach Maßgabe durch entsprechend autorisiertes Bedienpersonal lässt sich die Hülle 8 mittels einer geeigneten Einrichtung (vgl. Fig.4) aufblasen und blockiert so schnell und effizient den Durchgang zwischen den Tragsäulen 3, 3'. Nach Wegfallen der Gefährdungssituation lässt sich ein derartiges Sperrelement leicht wieder zusammenfalten und entfernen.

Wenn die Tragstruktur 2 teleskopartig ausgebildete Tragsäulen 3'' beinhaltet, lässt sich die Erkennungseinrichtung 15 auch dazu verwenden, bei erfolgter erstmaliger Annäherung abzuwehrender Personen und/oder Objekte die Tragsäulen 3'' aus einem ersten eingefahrenen Zustand (nicht gezeigt) in einen ausgefahrenen Zustand (vgl. Fig.1) zu überführen. Dazu weisen die Tragsäulen 3'' geeignete pneumatische Mittel oder dergleichen auf, die in Fig.1 aus Gründen der Übersichtlichkeit nicht explizit dargestellt sind (vgl. Fig.3).

Die Verankerung der Tragsäulen 3, 3', 3'' bzw. der Befestigungselemente 4 im Boden 6 kann - wie im linken Teil der Fig.1 dargestellt - dergestalt erfolgen, dass im Boden 6 geeignete komplementäre Verankerungsmittel 16 angeordnet sind, mit denen die Verankerungsmittel 5 zum Zwecke einer Verankerung der Befestigungselemente 4 für die Tragsäulen 3, 3', 3'' zusammenwirken. Es ist jedoch im Zuge eines örtlich flexiblen Einsatzes der erfindungsgemäßen Sperranordnung 1 auch möglich, die Verankerungsmittel 5 lokal unabhängig direkt im Boden 6 zu verankern. Dazu sind die Verankerungsmittel 5 vorzugsweise haken- oder krallenartig ausgebildet und werden auf geeignete Weise, z.B. pneumatisch, direkt in den Boden 6 eingebracht. Derartige Verankerungsmethoden sind insbesondere bei weichen Böden angebracht. Bei harten Böden und nicht vorhandenen komplementären Verankerungsmitteln 16 lassen sich letztere kurzfristig schaffen, beispielsweise durch Bohren und Dübeln, so dass auch in diesem Fall ein Errichten der erfindungsgemäßen Sperranordnung 1 mit nur geringem Zeitaufwand möglich ist.

Die Fig.2 zeigt in einer schematischen Darstellung eine erfindungsgemäße Vorrichtung, die als Sperranordnung 1 mit einer Tragstruktur 2 ausgebildet ist, deren Tragsäulen 3 ebenfalls als aufblasbare Hüllen (Airbags) ausgebildet sind. Die Tragsäulen-Airbags 3 sind mittels Befestigungselementen 4 und Verbindungsmitteln 5 auf einer Bodenplatte 17 befestigt, die ihrerseits mittels weiterer Verankerungsmittel 5' im Boden 6 verankert ist. Dabei erfolgt die Verankerung der Bodenplatte 17 im Boden 6 wie anhand des Ausführungsbeispiels der Fig.1 beschrieben.

Zwischen den Tragsäulen 3 sind beim Ausführungsbeispiel der Fig.2 eine einzelne aufblasbare Hülle 8 (links), eine Mehrzahl modular übereinander angeordneter Hüllen 8' (Mitte) und eine ähnlich dem Vorhang der Fig.1 ausgebildete Folie 12 angeordnet. Jede der aufblasbaren Hüllen 8, 8' bzw. der Tragsäulen 3 weist beim gezeigten Ausführungsbeispiel eine eigene Aufblaseinrichtung 18 auf, bei der es sich um ein mehrstufiges Gasgenerator-Modul (vgl. Fig.4) handeln kann. Möglich ist jedoch auch ein Aufblasen der Hüllen 8, 8' sowie der Tragsäulen 3 durch Kompressoren, Gasflaschen oder Auspuffgase, beispielsweise durch Anschließen an die Abgasanlage eines Kraftfahrzeuges.

Die in Fig.2 dargestellte erfindungsgemäße Sperranordnung 1 lässt sich mit kollabierten Tragsäulen 3 und Hüllen 8, 8' gemeinsam mit der Bodenplatte 17 örtlich flexibel an einem quasi beliebigen Ort aufstellen und bei Bedarf im Gefährdungsfall durch Aktivieren der Aufblaseinrichtungen 18 in ihrer Gesamtheit zu einer effizient wirksamen Sperranordnung 1 entfalten. Nach anschließendem Zusammenfalten der Hüllen 8, 8' sowie der Tragsäulen 3 ist ein ebenso flexibler Wiederabbau der Sperranordnung 1 möglich.

Die Fig.3 zeigt anhand eines Blockschaltbilds die wesentlichen steuerungstechnischen Komponenten einer erfindungsgemäßen Sperranordnung 1. Diese weist beim Ausführungsbeispiel der Fig.3 vor der Sperranordnung 1 (rechts der gestrichelten vertikalen Linie) zwei Erkennungseinrichtungen 15, 15' in Form von Abstandssensoren bzw. Annäherungssensoren (vgl. Fig.8a) auf. Diese sind über geeignete Signalleitungen S mit einer hinter der Sperranordnung 1 (linker Teil der Fig.3) befindlichen übergeordneten Kontrolleinheit 19 verbunden. Die Kontrolleinheit 19 steuert die Ausbringeinheiten für nicht-letale Wirkmittel, hier dargestellt in Form von Düsen 14, und die Aufblaseinrichtungen 18 der Sperranordnung 1 über entsprechende Steuereinheiten 14' bzw. 18'.

Die übergeordnete Kontrolleinheit 19 ist beim Ausführungsbeispiel der Fig.3 derart ausgebildet, dass auch das Wachpersonal P einen direkten manuellen Kontrolleinfluss auf die erfindungsgemäße Vorrichtung ausüben kann. Insbesondere ist es im Zuge einer derartigen Ausgestaltung möglich, die erfindungsgemäße Sperranordnung 1 wahlweise vollständig manuell durch das Wachpersonal P oder vollständig automatisch gesteuert zu betreiben.

Gemeinsam mit der Steuereinheit 18' ist die Kontrolleinheit 19 vorzugsweise für eine Druckmessung im Innern der Hüllen 8, 8' und der Tragsäulen 3 eingerichtet. So kann bei einem plötzlichen Druckabfall, z.B. durch Beschädigung, die Aufblaseinrichtung 18 eine weitere Funktion als Abdichteinrichtung ausüben, indem durch sie ein selbstdichtendes Medium (Dichtspray) in die beschädigte Hülle oder Tragsäule eingebracht wird.

Die Abstandssensoren 15, 15' sind vorzugsweise in unterschiedlichen Abständen zur Sperranordnung 1 angeordnet, wie in Fig.3 schematisch dargestellt, und dienen so einerseits, wie beispielsweise der Sensor 15', zum rechtzeitigen Erzeugen von Steuersignalen an die Kontrolleinheit 19, die ein Aufrichten der Sperranordnung 1 durch Aufblasen (vgl. Fig.2) bzw. Ausfahren (vgl. Fig.1) der Tragstruktur 2 bewirken. Der näher an der erfindungsgemäßen Sperranordnüng 1 befindliche Abstandssensor 15 dient dagegen zur Aktivierung der Düsen 14, mittels derer bei entsprechender Annäherung abzuwehrender Personen weitere nicht-letale Wirkmittel ausbringbar sind.

Die Fig.4 zeigt ein Gasgenerator-Modul, wie es in den in Fig.2 und 3 gezeigten Aufblaseinheiten 18 für die erfindungsgemäße Sperranordnung 1 zum Einsatz kommen kann. Wie bei Airbag-Anwendungen in Kraftfahrzeugen bekannt, brennt eine als Gasgenerator verwendete pyrotechnische Mischung schnell ab, so dass die zugeordneten aufblasbaren Hüllen 8, 8' sehr schnell aufgeblasen werden. Große Sperranordnungen 1 lassen sich in modularer Bauweise, wie in Fig.2 gezeigt, verwirklichen. Zudem erzeugt die abbrennende pyrotechnische Mischung einen lauten Knall und erzeugt während des Aufblasens eine Teilchenwolke, wobei sich die letztgenannten Effekte auch aus großer Entfernung sowohl akustisch als auch optisch identifizieren lassen, was zu der angestrebten Wirkung der erfindungsgemäßen Vorrichtung beiträgt.

Damit aufblasbare Hüllen als Weiterentwicklung bekannter Airbag-Systeme den eingangs formulierten Anforderungen an nicht-letale Sperren genügen, ist in erster Linie die Aufblas-Geschwindigkeit der Hülle auf die angestrebte Schutzwirkung abzustimmen. Bei der Verwendung von Gasgeneratoren analog zu herkömmlichen Airbags erfordert dies einen variablen Gasausstoß, der die Umstände des Entfaltens und die Position einer abzuwehrenden Person bzw. eines abzuwehrenden Objekts berücksichtigt. Das Airbag-System sollte sich je nach Beurteilung der Situation entweder allmählich oder aggressiv entfalten. Bei einer Verwendung mehrstufiger Gasgeneratoren müssen die Sensoren 15' (Fig.3) sowie die Kontrolleinheit 19 und die entsprechenden Steuerungseinheiten 18' zur Analyse der Entfalt-Situation im Zuge eines hoch entwickelten Risiko-Managements sowie zum Auslösen eines geeigneten Gasausstoßes des Gasgenerators durch Zünden einer gewissen Anzahl von Stufen innerhalb variabler Zeitintervalle ausgebildet sein.

Die Entscheidungsmöglichkeiten der Kontrolleinheit 19 bezüglich eines Auslösens einer aufblasbaren Hülle der erfindungsgemäßen Sperranordnung lassen sich in Form einer Ereignismatrix in Abhängigkeit von den Entfernungen oder der Konstitution betroffener Personen zusammenfassen. Hierbei sind insbesondere eine gewünschte Stärke der Einwirkung, der Auftreffwinkel, die Personengröße sowie Positionsdaten zu berücksichtigen.

Unter einer "normalen" Position ist zu verstehen, dass eine Person oder ein Fahrzeug die Airbagsperre innerhalb deren Entfaltungs-Reichweite, jedoch nicht direkt am Ort des Airbags selbst passiert. Die Personen können sich hinsichtlich ihrer Größe und ihres Gewichts unterscheiden und können unterschiedliche Geschwindigkeiten der Bewegung aufweisen. Das Sensorsystem sollte in der Lage sein, diese Situation zu erkennen. Der Abstand der Person vom Airbag wurde in vier Bereiche unterteilt, in denen die Steuereinheit in Abstimmung mit der tatsächlichen Position und Situation reagieren sollte (siehe Tabelle 1). Die Eigenbewegung der Person oder des Objekts sollte mitberücksichtigt werden.

**Tabelle 1:**

| Risikobereiche und -situationen einer aufblasbaren Sperre | | |
|---|---|---|
| Abstand/Person | Risiko | Bereich |
| Direkter Kontakt mit Vorrichtung/Kind oder sehr kleine Person | Hohes Risiko => kein Auslösen oder langsamstes Aufblasen | 1 |
| In der Nähe der Vorrichtung/oder kleine Person | Gefahr => langsames Aufblasen | 2 |
| Mittel, in der Nähe der Normal-Position, schwere Person | Schnelles Aufblasen | 3 |
| Normal-Position, schwere Person | Schnellstes Aufblasen | 4 |

Eine zu Sperrzwecken adaptierbar aufblasbare Hülle kann durch Verwendung von Steuermitteln für die Aufblasgeschwindigkeit, beispielsweise in Form eines Zweikammer-Verbrennungsmoduls, realisiert werden, das durch zwei Zündkapsel-Verstärker-Anordnungen mit variabler Zeitverzögerung gezündet wird. Ein derartiges Steuermittel ist Teil der Aufblaseinrichtungen 18 (Fig.2, 3) und in Fig. 4 (ohne Deckel) exemplarisch dargestellt.

Das Verbrennungsmodul 20 gemäß der Fig.4 weist eine Verbrennungskammer 21 mit zwei dezentral angeordneten Zündstellen 22, 22' auf und ist mit modularen Treibsätzen 23, 23' aus kleinen 24 und großen Pellets 24' füllbar (vgl. Fig.5a-d).

In Verbindung mit unterschiedlichen Zündstrategien und Zeitverzögerungen lässt sich mit einem solchen Steuermittel eine große Vielfalt von Druck-Zeit-Kurven bzw. Aufblasgeschwindigkeiten generieren (vgl. Fig.6 bzw. Fig.7).

Die Fig.6 zeigt das Entfalten eines 601-Airbags anhand verschiedener Druck-Zeit-Kurven (p-t-Kurven) für unterschiedliches zeitversetztes Zünden eines Verbrennungsmoduls gemäß Fig.4. Prinzipiell bestimmen zudem die Form und die Faltung der Hülle das Auffalten in Achsrichtung und senkrecht zur Achse.

Die Maximalgeschwindigkeit eines herkömmlichen Airbags liegt in der Größenordnung von 100 bis 350 km/h. Fig. 7 zeigt die Maximalgeschwindigkeiten für zeitgleiches und zeitversetztes Zünden des Moduls. In Fig.7 sind exemplarisch zwei Verläufe der mittels eines Verbrennungsmoduls nach Fig.4 erreichbaren Auffalt-Geschwindigkeit v einer aufblasbaren Hülle in Abhängigkeit von der Zeit t dargestellt. Die Quadrate in Fig.7 markieren eine vollständige und zeitgleiche Zündung beider Stufen. Dagegen zeigen die Punkte einen Verbrennungsvorgang, bei dem ein Treibsatzteil mit 30% der gesamten Treibsatzmasse mit einer Zeitverzögerung von 3 ms gezündet wurde. Zu beobachten ist eine entsprechende Verschiebung des Maximums der Geschwindigkeit v hin zu späteren Zeiten t.

Das Gasgenerator-Material muss insbesondere bei einem Einsatz der erfindungsgemäßen Vorrichtung zum Abwehren von Personen ungiftig und darüber hinaus auch umweltverträglich sein. Die Reaktionsprodukte dürfen ebenfalls selbst in Spuren keine giftigen Produkte enthalten. Geeignet sind in diesem Zusammenhang vorzugsweise azid-freie Gasgenerator-Mischungen: Eine azid-freie Gasgenerator-Mischung kann auf der Basis stickstoffreicher und kohlenstoffarmer organischer Verbindungen, beispielsweise Nitroguanidin (NIGU), Triaminoguanidinnitrat (TAGN), Guanidinazoteetrazolat (GZT), 5-Aminotetrazol usw. hergestellt werden. Speziell die stickstoffreichen und kohlenstoffarmen organischen Verbindungen GZT und NIGU wurden ausgewählt und zur Mischung von Gasgeneratoren für eine erfindungsgemäße Vorrichtung verarbeitet. Derartige Mischungen weisen darüber hinaus Oxidationsmittel und Katalysatoren auf.

Mehrere GZT und NIGU-Treibmittel wurden zu Test- und Anpassungszwecken hergestellt. Das geeignetere Treibmittel GZT ist in für eine industrielle Produktion hinreichend großen Mengen verfügbar. Zudem wird GZT in einer Form hergestellt, die direkt für den Mischvorgang bei der Treibsatz-Herstellung verwendet werden kann. Die so hergestellten Mischungen sind chemisch und mechanisch stabil gegen Erhitzen und Schockeinflüsse und enthalten weder im Material selbst noch in den gasförmigen Produkten giftige Verbindungen in einer grenzwertüberschreitenden Menge. Sie sind leicht zündbar und bezüglich ihrer Gesamt- bzw. Partikelgröße leicht modifizierbar, um unterschiedliche Abbrandgeschwindigkeiten zu erzielen. Der Gasausstoß liegt in der Größenordnung von 500 l/kg und erfüllt die anderen Anforderung, die an Aufblasgase für Airbags gestellt werden. Fig. 5a-d zeigen verschiedene Ausgestaltungen einer Gasgenerator-Mischung: Die Fig.5a zeigt das feinkörnige Ausgangsmaterial zur Herstellung von Treibsätzen. Die Pellets in Fig.5b sind wie diejenigen in Fig.5c zylinderförmig, jedoch mit deutlich größerem Verhältnis von Zylinderhöhe zur Grundfläche.

Das in Fig.5d.vergrößert dargestellte einzelne Pellet weist zusätzlich in der Mitte ein Loch zur Vergrößerung seiner Oberfläche auf.

Das Auffalten eines heutzutage üblichen Airbags für Fahrer von Kraftfahrzeugen geschieht innerhalb etwa 40 ms. Für Seitenairbags beträgt die Auffalt-Zeit etwa die Hälfte dieses Wertes. Eine gesteuerte Reaktion für Sperranwendungen sollte schätzungsweise innerhalb von 10 ms erfolgen. Die Sensorsignale müssen daher deutlich schneller sein.

Die Grundlagen der in den Erkennungseinrichtungen (vgl. Fig.1 und 3) eingesetzten Sensortechnologie sind vorzugsweise dieselben, wie sie auch vielen anderen bekannten Anwendungen zugrundeliegen. Sie können beinhalten:
- Optische (Laser-)Techniken im nahen infraroten (NIR) Wellenlängen-Bereich wie etwa Lichtschranken, Lichtvorhänge, möglicherweise mit räumlicher Abtastung,
- Ultraschall-Sender und -detektoren,
- Mikrowellen-Sensoren,
- Berührungs- und Gewichtssensoren,
- Verformungs-Sensoren sowie
- Videotechniken im sichtbaren und infraroten (NIR, IR) Wellenlängen-Bereich mit und ohne Beleuchtung.

Eine Beobachtung mittels einer CCD- oder CMOS-Kamera mit einer zusätzlichen Beleuchtung von Personen entsprechender Bildaufbereitung ist in Fig. 8a und 8b dargestellt. Diese Art der Beobachtung erfüllt die o.g. Kriterien und ist vor allem in sehr wichtigen Bereichen wie Eingangsbereichen, Gängen, Tunneln usw. sinnvoll einsetzbar.

Die Entfernungsmessung erfolgt mittels zweier CCD-Kameras 15.1, 15.2 und ggf. entsprechender Beleuchtungseinrichtungen 15.3 (von den in Fig.9a nur eine dargestellt ist) hinsichtlich eines ausgezeichneten Bereichs auf dem zu erkennenden Objekt O und eines Referenzpunkts.

Sie basiert auf einem Triangulations-Verfahren, das die Bewegung einer ausgewählten Stelle auf der empfindlichen Fläche der CCD-Kameras 15.1, 15.2 analysiert. Die Bildverarbeitung geschieht in der Kontrolleinheit 19 (Fig.3) wie folgt:
- Zwei Bereiche werden ausgewählt, innerhalb derer die von den Kameras 15.1, 15.2 aufgenommenen Bilder verglichen werden.
- Ein normalisierter Wert eines mittleren quadratischen Fehlers (MSE) dieser Bereiche wird berechnet, indem die Intensitätsunterschiede entsprechender Pixel quadratisch summiert werden.
- Der Bereich wird über die volle Detektorfläche der Kameras 15.1, 15.2 verschoben, um Stellen mit kleinen MSE-Werten zu finden, die eine Ähnlichkeit von Bildern anzeigen.
- Die Pixelzahl d, um die der Bereich bis zum Erreichen der Ähnlichkeit verschoben werden musste, steht in Beziehung zur Entfernung des zu analysierenden Objektes. Dieser Zusammenhang ist in Fig.8b dargestellt, in der eine Objektentfernung z über der Pixelverschiebung d aufgetragen ist. Bei einem Kameraabstand b (Fig.8a) gilt:$\text{z=f·b/d}$ wenn f die Brennweite der Kameralinsen bezeichnet.

Der Fehler der Entfernungsmessung nimmt umgekehrt proportional zur Entfernung vom.Sensorsystem zu. Dies ist akzeptabel, da die Notwendigkeit präziser Messungen vordringlich in der Nähe der Sperranordnung gegeben ist, die wiederum in räumlicher Nähe zur Sensor-Position angeordnet ist. Zusätzlich kann mit der angegebenen Methode die Größe einer Person oder eines Objekts abgeschätzt werden.

Im Allgemeinen besteht ein Zusammenhang zwischen dem Auflösungsvermögen des optischen Sensorsystems, der Auslesezeit, der Datenverarbeitungszeit und dem Anschaffungspreis. Allerdings lassen sich die Erholungs-Raten der Kamera-Sensoren 15.1, 15.2 bereits mit einem Niedrigpreis-System erreichen. Erholungs-Raten für einen Datentransfer zur elektronischen Kontrolleinheit (Fig.3) von 20 ms und darunter lassen sich mit verbesserten, bereits verfügbaren Prozessoren erreichen. Ein weiterer Vorteil der beschriebenen Erkennungseinrichtung besteht darin, unmittelbar vor dem Auffalt-Vorgang der Sperranordnung aufgenommene Bilder speichern zu können. Dadurch ist es nachträglich möglich, die zum Auffalten führende Situation zu identifizieren.

Die elektronische Kontrolleinheit 19 muss den Auffalt-Vorgang auf der Grundlage von Informationen, die durch die Erkennungseinrichtung 15' (Fig.3) zur Verfügung gestellt werden, freigeben. Die Kontrolleinheit 19 und/oder die Steuereinheit 18' beinhalten elektrische Leistungstreiber zum Auslösen der Aufblaseinrichtungen 18. Die Hardware der elektronischen Kontrolleinheit führt dabei die folgenden Aufgaben aus:
- Verarbeiten der Sensorsignale, die von der optischen Erkennungseinrichtung übermittelt werden, sowie weiterer gespeicherter Informationen;
- Ausführen eines geeigneten Evaluations-Algorithmus' zum Analysieren der Sensorsignale (vgl. Gleichung 1) und zum Ableiten einer Entscheidung; und
- Auslösen der Aufblaseinrichtungen, woraufhin sich die aufblasbaren Hüllen auffalten.

Die Kontrolleinheit 19 evaluiert alle Daten der externen Sensoren 15, 15' und des internen Zustands unter Zuordnung
- der bei verschiedenen Ereignissen vorgesehenen Reaktionen (vgl. Tabelle 1),
- der Daten der Erkennungseinrichtung: Liefern von Informationen bezüglich der Entfernung, der Größe, des Gewichts usw. und Auslösen der entsprechenden Aufblaseinrichtungen in Abhängigkeit von den Signalen der Erkennungseinrichtungen und den tabulierten Anforderungen.

Die in der Kontrolleinheit 19 enthaltene Evaluierungs-Software muss aus mehreren Teilen bestehen:
- einem Diagnose-Modul,
- einem Selbsttest-Modul,
- einem Zustands-Überwachungsmodul,
- einem Algorithmus-Modul,
- dem Überwachungs-Modul für den vorübergehende Personen erfassenden Sensor sowie ggf.
- weiteren Teilen und/oder Modulen.

Die folgende Tabelle 2 fasst noch einmal die Verwendungsmöglichkeiten des erfindungsgemäßen Verfahrens bzw. der erfindungsgemäßen Vorrichtung zusammen.

**Tabelle 2:**

| Verwendungsmöglichkeit für Sperranordnungen mit aufblasbaren Hüllen | |
|---|---|
| Fähigkeit | Teilfähigkeit |
| Kontrolle/Lenkung von Menschenansammlungen | -Separieren von Konfliktparteien -Aggressive Menschenmenge auf Distanz halten -Kanalisieren/Lenken einer Menschenmenge |
| Personen Zutritt verwehren | -Absperren von Räumen -Absperren von Zugängen |
| (Land-)Fahrzeugen Zufahrt verwehren | -Unpassierbar machen von Zufahrten/Geländeabschnitten -Stoppen von Fahrzeugen; -Fahrzeuge auf Distanz halten -Sperren |
| Ausschalten von (Land-) Fahrzeugen | -Sperren |
| Schutz von Einrichtungen, zusätzlich -Personen Zutritt verwehren -Fahrzeugen Zufahrt verwehren -Räumen von Einrichtungen von Personen | -Überwachen von Einrichtungen (inkl. Sicherheitszone) |
| -Ausschalten/Lähmen von Einrichtungen | -Sperren von Zufahrten -Eindringen in Gebäude |

### Bezugszeichenliste

- 1: Sperranordnung
- 2: Tragstruktur
- 3, 3' 3'': Tragsäule
- 3.1', 3.2', 3.3': Teilelement (von 3')
- 4: Befestigungselement
- 5, 5': Verankerungsmittel
- 6: Boden
- 7: Schnellverschluss
- 8, 8': aufblasbare Hülle
- 9: Befestigungselement
- 10: Querträger
- 11: Schnellverschluss
- 12: Vorhang/Folie
- 13: Netz
- 14: Düse
- 14': Steuereinheit (für 14)
- 15, 15': Erkennungseinrichtung
- 15.1: Kamera
- 15.2: Kamera
- 15.3: Beleuchtungseinrichtung
- 16: komplementäres Verankerungsmittel
- 17: Bodenplatte
- 18: Aufblaseinrichtung/Abdichteinrichtung
- 18': Steuereinheit (für 18)
- 19: Kontrolleinheit
- 20: Steuermittel/Verbrennungsmodul
- 21: Verbrennungsraum/Gehäuse
- 22, 22': Zündeinheit
- 23, 23': Treibsatzteil
- 24, 24': Pellet

- d: Bildverschiebung
- z: Entfernung
- b: Abstand
- O: Objekt
- t: Zeit
- v: Aufblasgeschwindigkeit
- p: Druck
- P: Wachpersonal

## Patentansprüche

1. Verfahren zum Schaffen einer Barriere, insbesondere zum Schutz vor, zur Abwehr oder zum Lenken von bewegten Objekten oder Personen, wobei mindestens ein Sperr- oder Sichtschutzelement aus einer Hülle gebildet ist, die aus einem kollabierten platzsparenden Zustand mittels eines in die Hülle (8,8') eingebrachten Gases oder eines Gas generierenden Mediums aufgeblasen wird, **dadurch gekennzeichnet, dass** eine Tragstruktur (2) aus einer Anzahl von Tragsäulen (3, 3',3'') geschaffen wird, und dass zugleich oder anschließend zwischen jeweils paarweise voneinander beabstandeten Tragsäulen und/oder zumindest einer Tragsäule und einer weiteren, ortsfesten Struktur Sperr- und/oder Sichtschutzelemente angeordnet werden.

2. Verfahren nach Anspruch 1, **dadurch gekennzeichnet, dass** eine Anzahl von Tragsäulen durch Ausfahren teleskopisch zueinander beweglicher Strukturelemente gebildet wird.

3. Verfahren nach Anspruch 1 oder 2, **dadurch gekennzeichnet, dass** das Aufblasen der Hülle von einer durch die Person oder das Objekt ausgelöste Annäherungssensorik initiiert wird.

4. Verfahren nach Anspruch 3, **dadurch gekennzeichnet, dass** die Annäherungssensorik die Person oder das Objekt berührungslos detektiert.

5. Verfahren nach Anspruch 3 oder 4, **dadurch gekennzeichnet, dass** die Annäherungssensorik durch Berühren ausgelöst wird.

6. Verfahren nach einem der Ansprüche 1 bis 5, **dadurch gekennzeichnet, dass** die Hülle mit veränderlicher Geschwindigkeit aufgeblasen wird.

7. Verfahren nach Anspruch 6, **dadurch gekennzeichnet, dass** die Hülle während eines Aufblasvorgangs mit veränderlicher Geschwindigkeit aufgeblasen wird.

8. Verfahren nach Anspruch 6 oder 7, **dadurch gekennzeichnet, dass** die Aufblasgeschwindigkeit in Abhängigkeit von wenigstens einer Eigenschaft der Person oder des Objekts angepasst wird.

9. Verfahren nach Anspruch 8, **dadurch gekennzeichnet, dass** die Anpassung nach Maßgabe wenigstens einer berührungslosen Erkennungseinrichtung vorgenommen wird.

10. Verfahren nach einem der Ansprüche 1 bis 9, **dadurch gekennzeichnet, dass** die Hülle zusätzlich mit einer härtenden Substanz aufgeblasen wird.

11. Verfahren nach einem der Ansprüche 1 bis 9, **dadurch gekennzeichnet, dass** in die Hülle ein selbstdichtendes Medium zum Verschließen von Löchern in der Hülle eingebracht wird.

12. Verfahren nach einem der Ansprüche 1 bis 11, **dadurch gekennzeichnet, dass** die Hülle von der ortsfesten Struktur aus aufgeblasen wird.

13. Verfahren nach einem der Ansprüche 1 bis 11, **dadurch gekennzeichnet, dass** die Hülle von der Tragstruktur aus aufgeblasen wird.

14. Verfahren nach einem der Ansprüche 1 bis 13, **dadurch gekennzeichnet, dass** die Tragstruktur vor dem Anbringen der Sperr- und/oder Sichtschutzelemente an der ortsfesten Struktur befestigt wird.

15. Vorrichtung zum Schaffen einer Barriere, insbesondere zum Schutz vor, zur Abwehr oder zum Lenken von bewegten Objekten oder Personen, wobei mindestens ein Sperr- oder Sichtschutzelement als eine aus einem kollabierten platzsparenden Zustand mittels eines Gases oder Gas generierenden Mediums aufblasbare Hülle (8, 8') ausgebildet ist, **gekennzeichnet durch** eine Tragstruktur (2) aus einer Anzahl von Tragsäulen (3, 3', 3'') und zwischen jeweils paarweise voneinander beabstandeten Tragsäulen (3, 3', 3'') und/oder zumindest einer Tragsäule (3, 3', 3'') und einer weiteren ortsfesten Struktur angeordnete Sperr- und/oder Sichtschutzelemente.

16. Vorrichtung nach Anspruch 15, **dadurch gekennzeichnet, dass** die Tragstruktur (2) als feste Tragstruktur ausgebildet ist.

17. Vorrichtung nach Anspruch 16, **dadurch gekennzeichnet, dass** die Tragstruktur (2) aus jeweils starren Strukturelementen (3.1', 3.2', 3.3') gebildet ist.

18. vorrichtung nach Anspruch 17, **dadurch gekennzeichnet, dass** eine Anzahl von Strukturelementen (3.1', 3.2', 3.3') zum Auf- bzw. Einfalten jeweils paarweise teleskopisch relativ zueinander beweglich sind.

19. Vorrichtung nach einem der Ansprüche 15 bis 18, **dadurch gekennzeichnet, dass** die Tragstruktur (2) beweglich ausgebildet ist.

20. Vorrichtung nach einem der Ansprüche 15 bis 19, **dadurch gekennzeichnet, dass** die Tragstruktur (2) Befestigungsmittel (4) zum festen Verbinden mit einer ortsfesten Struktur aufweist.

21. Vorrichtung nach Anspruch 20, **dadurch gekennzeichnet, dass** die Befestigungsmittel (4) Verbindungsmittel (5) zum Verbinden mit komplementären Einrichtungen (16) an der ortsfesten Struktur (6) aufweisen.

22. Vorrichtung nach Anspruch 20, **dadurch gekennzeichnet, dass** die Befestigungsmittel (4) Verankerungsmittel (5) zum selbsttätigen Verankern in bzw. an der ortsfesten Struktur (6) aufweisen.

23. Vorrichtung nach einem der Ansprüche 15 bis 22, **gekennzeichnet durch** eine Annäherungssensorik (15, 19) zum Initiieren des Aufblasvorgangs der Hülle (8, 8').

24. Vorrichtung nach Anspruch 23, **dadurch gekennzeichnet, dass** die Annäherungssensorik (15, 19) zum berührungslosen Detektieren von Personen oder Objekten (O) ausgebildet ist.

25. Vorrichtung nach Anspruch 23 oder 24, **dadurch gekennzeichnet, dass** die Annäherungssensorik (15, 19) durch Berühren auslösbar ist.

26. Vorrichtung nach einem der Ansprüche 22 bis 25, **gekennzeichnet durch** steuermittel (18) zum Steuern einer Aufblasgeschwindigkeit der Hülle (8, 8').

27. Vorrichtung nach Anspruch 26, **gekennzeichnet durch** wenigstens eine Erkennungseinrichtung (15') zum Bereitstellen von Eingangssignalen für die Steuermittel (18).

28. Vorrichtung nach Anspruch 27, **dadurch gekennzeichnet, dass** die Erkennungseinrichtung (15') zum Erkennen wenigstens einer Eigenschaft und/oder Position der Person oder des Objekts (O) ausgebildet ist.

29. Vorrichtung nach Anspruch 27 oder 28, **dadurch gekennzeichnet, dass** die Erkennungseinrichtung (15') zum berührungslosen Erkennen wenigstens einer Eigenschaft und/oder Position der Person oder des Objekts (O) ausgebildet ist.

30. Vorrichtung nach einem der Ansprüche 26 bis 29, **dadurch gekennzeichnet, dass** die Steuermittel (18) zumindest einen Gas erzeugenden Treibsatz (23, 23') und eine diesem zugeordnete Zündeinheit (22, 22') aufweisen, die mittels der Erkennungseinrichtung (15') initiierbar ist.

31. vorrichtung nach Anspruch 30, **dadurch gekennzeichnet, dass** der Treibsatz (23, 23') mehrteilig ausgebildet ist.

32. Vorrichtung nach Anspruch 31, **dadurch gekennzeichnet, dass** die Treibsatzteile (23, 23') zeitverschoben zündbar sind.

33. Vorrichtung nach Anspruch 32, **dadurch gekennzeichnet, dass** die Treibsatzteile (23, 23') in einem einzigen Gehäuse (21) angeordnet sind und unterschiedliche Zündverzögerung und/oder unterschiedliche Abbrandgeschwindigkeit aufweisen.

34. Vorrichtung nach Anspruch 33, **dadurch gekennzeichnet, dass** jedem Treibsatzteil (23, 23') eine eigene Zündeinheit (22, 22') zugeordnet ist.

35. Vorrichtung nach Anspruch 34, **dadurch gekennzeichnet, dass** die Treibsatzteile (23, 23') in einem einzigen Gehäuse (21) lokal getrennt untergebracht sind und jede Zündeinheit (22,' 22') entsprechend der lokalen Anordnung des Treibsatzteils (23, 23') im Gehäuse (21) untergebracht ist.

36. Vorrichtung nach einem der Ansprüche 32 bis 35, **dadurch gekennzeichnet, dass** die Treibsatzteile (23, 23') aus demselben Treibstoff bestehen, jedoch unterschiedliche Form (24, 24'), Dichte oder Partikelverteilung aufweisen.

37. Vorrichtung nach einem der Ansprüche 30 bis 36,' **dadurch gekennzeichnet, dass** der Treibsatz (23, 23') ausschließlich für Personen ungiftige Bestandteile enthält.

38. Vorrichtung nach einem der Ansprüche 30 bis 37, **dadurch gekennzeichnet, dass** der Treibsatz stickstoffreiche und kohlenstoffarme organische Verbindungen, wie Nitroguandin (NIGU) und Guanidinazotetrazolat (GZT), enthält.

39. Vorrichtung nach einem der Ansprüche 15 bis 38, **dadurch gekennzeichnet, dass** die Hülle (8, 8') in einem schwer entflammbaren Material ausgebildet ist.

40. Vorrichtung nach einem der Ansprüche 15 bis 39, **dadurch gekennzeichnet, dass** die Hülle (8, 8') in einem gegen mechanische Schadeinwirkungen stabilen Material ausgebildet ist.

41. Vorrichtung nach einem der Ansprüche 15 bis 40, **dadurch gekennzeichnet, dass** die Hülle (8, 8') zumindest auf einem der Person oder dem Objekt (O) zugewandten Bereich ihrer Außenseite mit einer Wirkbeschichtung versehen ist.

42. Vorrichtung nach Anspruch 41, **dadurch gekennzeichnet, dass** die Wirkbeschichtung zumindest bereichsweise adhäsive Eigenschaften besitzt.

43. Vorrichtung nach Anspruch 41 oder 42, **dadurch gekennzeichnet, dass** die Wirkbeschichtung zumindest bereichsweise mit stachelartigen Spitzen ausgestattet ist.

44. Vorrichtung nach einem der Ansprüche 15 bis 43, **dadurch gekennzeichnet, dass** die Hülle (8, 8') zusätzlich mit einer härtenden Substanz aufblasbar ist.

45. Vorrichtung nach einem der Ansprüche 15 bis 44, **dadurch gekennzeichnet, dass** in die Hülle (8, 8') mittels einer Abdichteinrichtung (18) ein selbstdichtendes Medium zum Verschließen von Löchern in der Hülle (8, 8') einbringbar ist.

46. Vorrichtung nach Anspruch 45 **gekennzeichnet durch** eine Druckmesseinrichtung (18', 19) zum Messen eines Drucks (p) in der Hülle (8, 8') und zum Aktivieren der Abdichteinrichtung (18).

47. Vorrichtung nach einem der Ansprüche 15 bis 46, **dadurch gekennzeichnet, dass** die Tragstruktur (2) Ausbringmittel (14) für nichtletale Wirkmittel aufweist.

48. Vorrichtung nach Anspruch 47, **dadurch gekennzeichnet, dass**.die Ausbringmittel (14) durch Signale der Erkennungseinrichtung (15) aktivierbar sind.

49. Vorrichtung nach einem der Ansprüche 15 bis 48, **gekennzeichnet durch** eine Kontrolleinrichtung (19) zum Auswählen eines prioritären manuellen oder eines automatischen Betriebs der Vorrichtung.

50. Verwendung einer Vorrichtung nach einem der Ansprüche 15 bis 49 zum Schutz von feststehenden Anlagen oder Bauwerken, insbesondere vor Personengruppen, Flug- oder Fahrzeugen.

51. Verwendung einer Vorrichtung nach einem der Ansprüche 15 bis 49 zum Schutz beweglicher Objekte, insbesondere vor Personengruppen, Flug- oder Fahrzeugen.

52. Verwendung einer Vorrichtung nach einem der Ansprüche 15 bis 49 zum Beeinflussen von Personengruppen bei öffentlichen Großveranstaltungen, wie sportveranstaltungen oder politischen Kundgebungen.

53. Verwendung einer Vorrichtung nach einem der Ansprüche 15 bis 49 als Minenersatz.

## Claims

1. Method for producing a barrier, in particular for protection against, for defence against or for directing moving objects or persons, at least one barrier or visual shielding element being formed from a cover which is inflated from a collapsed space-saving state by means of a gas introduced into the cover (8, 8') or a medium generating gas, **characterised in that** a bearing structure (2) is produced from a number of bearing columns (3, 3', 3"), and **in that** synchronously or subsequently barrier and/or visual shielding elements are disposed between bearing columns, which are respectively in pairs at a spacing from each other, and/or at least one bearing column and a further stationary structure.

2. Method according to claim 1, **characterised in that** a number of bearing columns is formed by extension of structural elements which are moveable telescopically relative to each other.

3. Method according to claim 1 or 2, **characterised in that** the inflation of the cover is initiated by proximity sensor technology triggered by the person or the object.

4. Method according to claim 3, **characterised in that** the proximity sensor technology detects the person or the object in a contact-free manner.

5. Method according to claim 3 or 4, **characterised in that** the proximity sensor technology is triggered by contact.

6. Method according to one of the claims 1 to 5, **characterised in that** the cover is inflated at varying speeds.

7. Method according to claim 6, **characterised in that** the cover is inflated at varying speeds during an inflation process.

8. Method according to claim 6 or 7, **characterised in that** the inflation speed is adapted as a function of at least one characteristic of the person or of the object.

9. Method according to claim 8, **characterised in that** the adaptation is undertaken as stipulated by at least one contact-free detection mechanism.

10. Method according to one of the claims 1 to 9, **characterised in that** the cover is inflated in addition with a hardening substance.

11. Method according to one of the claims 1 to 9, **characterised in that** a self-sealing medium is introduced into the cover in order to seal holes in the cover.

12. Method according to one of the claims 1 to 11, **characterised in that** the cover is inflated from the stationary structure.

13. Method according to one of the claims 1 to 11, **characterised in that** the cover is inflated from the bearing structure.

14. Method according to one of the claims 1 to 13, **characterised in that** the bearing structure is attached before applying the barrier and/or visual protective elements on the stationary structure.

15. Device for producing a barrier, in particular for protection against, for defence against or for directing moving objects or persons, at least one barrier or visual shielding element being configured as a cover (8, 8') which can be inflated from a collapsed space-saving state by means of a gas or a medium generating gas, **characterised by** a bearing structure (2) comprising a number of bearing columns (3, 3', 3") and barrier and/or visual shielding elements disposed between bearing columns (3, 3', 3"), which are respectively in pairs at a spacing from each other, and/or at least one bearing column (3, 3', 3") and a further stationary structure.

16. Device according to claim 15, **characterised in that** the bearing structure (2) is configured as a solid bearing structure.

17. Device according to claim 16, **characterised in that** the bearing structure (2) is formed from respectively rigid structural elements (3.1', 3.2', 3.3').

18. Device according to claim 17, **characterised in that** a number of structural elements (3.1', 3.2', 3.3') are moveable telescopically relative to each other respectively in pairs for unfolding and folding up.

19. Device according to one of the claims 15 to 18, **characterised in that** the bearing structure (2) is configured to be moveable.

20. Device according to one of the claims 15 to 19, **characterised in that** the bearing structure (2) has attachment means (4) for secure connection to a stationary structure.

21. Device according to claim 20, **characterised in that** the attachment means (4) have connection means (5) for connecting to complementary mechanisms (16) on the stationary structure (6).

22. Device according to claim 20, **characterised in that** the attachment means (4) have anchoring means (5) for independent anchoring in or on the stationary structure (6).

23. Device according to one of the claims 15 to 22, **characterised by** proximity sensor technology (15, 19) for initiating the inflation process of the cover (8, 8').

24. Device according to claim 23, **characterised in that** the proximity sensor technology (15, 19) is configured for contact-free detection of persons or objects (O).

25. Device according to claim 23 or 24, **characterised in that** the proximity sensor technology (15, 19) can be triggered by contact.

26. Device according to one of the claims 22 to 25, **characterised by** control means (18) for controlling an inflation speed of the cover (8, 8').

27. Device according to claim 26, **characterised by** at least one detection mechanism (15') for providing input signals for the control means (18).

28. Device according to claim 27, **characterised in that** the detection mechanism (15') is configured for detecting at least one characteristic and/or position of the person or of the object (O).

29. Device according to claim 27 or 28, **characterised in that** the detection mechanism (15') is configured for contact-free detection of at least one characteristic and/or position of the person or of the object (O).

30. Device according to one of the claims 26 to 29, **characterised in that** the control means (18) have at least one propellant (23, 23') generating gas and one ignition unit (22, 22') assigned to the latter, which unit can be initiated by means of the detection mechanism (15').

31. Device according to claim 30, **characterised in that** the propellant (23, 23') has a multipart configuration.

32. Device according to claim 31, **characterised in that** the propellant parts (23, 23') can be ignited with a time delay.

33. Device according to claim 32, **characterised in that** the propellant parts (23, 23') are disposed in a single housing (21) and have a different ignition delay and/or different combustion speed.

34. Device according to claim 33, **characterised in that** a separate ignition unit (22, 22') is assigned to each propellant part (23, 23').

35. Device according to claim 34, **characterised in that** the propellant parts (23, 23') are accommodated locally separated in a single housing (21) and each ignition unit (22, 22') is accommodated in the housing (21) corresponding to the local arrangement of the propellant part (23, 23').

36. Device according to one of the claims 32 to 35, **characterised in that** the propellant parts (23, 23') comprise the same propellant but have a different form (24, 24'), density or particle distribution.

37. Device according to one of the claims 30 to 36, **characterised in that** the propellant (23, 23') contains exclusively components which are non-toxic for persons.

38. Device according to one of the claims 30 to 37, **characterised in that** the propellant contains nitrogen-rich and low-carbon organic compounds, such as nitroguanidine (NIGU) and guanidinium azotetrazolate (GZT).

39. Device according to one of the claims 15 to 38, **characterised in that** the cover (8, 8') is configured in a material which is not readily ignitable.

40. Device according to one of the claims 15 to 39, **characterised in that** the cover (8, 8') is configured in a material which is stable relative to mechanical damaging effects.

41. Device according to one of the claims 15 to 40, **characterised in that** the cover (8, 8') is provided with an active coating at least on a region of its outside orientated towards the person or the object (O).

42. Device according to claim 41, **characterised in that** the active coating has adhesive properties at least in regions.

43. Device according to claim 41 or 42, **characterised in that** the active coating is equipped at least in regions with prickly spikes.

44. Device according to one of the claims 15 to 43, **characterised in that** the cover (8, 8') can be inflated in addition with a hardening substance.

45. Device according to one of the claims 15 to 44, **characterised in that** a self-sealing medium for sealing holes in the cover (8, 8') can be introduced into the cover (8, 8') by means of a sealing mechanism (18).

46. Device according to claim 45, **characterised by** a pressure measuring mechanism (18', 19) for measuring a pressure (p) in the cover (8, 8') and for activating the sealing mechanism (18).

47. Device according to one of the claims 15 to 46, **characterised in that** the bearing structure (2) has discharge means (14) for non-lethal active agents.

48. Device according to claim 47, **characterised in that** the discharge means (14) can be activated by signals of the detection mechanism (15).

49. Device according to one of the claims 15 to 48, **characterised by** a control mechanism (19) for selecting a priority manual or an automatic operation of the device.

50. Use of a device according to one of the claims 15 to 49 for the protection of stationary installations or buildings, in particular against groups of people, aeroplanes or vehicles.

51. Use of a device according to one of the claims 15 to 49 for the protection of moving objects, in particular against groups of people, aeroplanes or vehicles.

52. Use of a device according to one of the claims 15 to 49 for influencing groups of people at large public events, such as sporting events or political rallies.

53. Use of a device according to one of the claims 15 to 49 as a mine replacement.

## Revendications

1. Procédé pour créer une barrière, en particulier pour la protection avant, pour le refoulement ou la déviation d'objets ou de personnes en mouvement, selon lequel au moins un élément de blocage ou de protection visuelle est formé par une enveloppe gonflée à partir d'un état aplati peu encombrant au moyen d'un gaz introduit dans l'enveloppe (8, 8') ou d'un fluide générant un gaz,
**caractérisé en ce qu'**
il est prévu une structure de support (2) composée de plusieurs colonnes de support (3, 3', 3"), et des éléments de blocage et/ou de protection visuelle sont disposés en même temps ou à la suite entre chaque fois des colonnes de support espacées les unes des autres par paires, et/ou entre au moins une colonne de support et une autre structure fixe.

2. Procédé selon la revendication 1,
**caractérisé en ce que**
plusieurs colonnes de support sont formées par extension télescopique d'éléments de structure mobiles les uns par rapport aux autres.

3. Procédé selon la revendication 1 ou 2,
**caractérisé en ce que**
le gonflage de l'enveloppe est déclenché par un détecteur d'approche actionné par la personne ou par l'objet.

4. Procédé selon la revendication 3,
**caractérisé en ce que**
le détecteur d'approche détecte sans contact la personne ou l'objet.

5. Procédé selon la revendication 3 ou 4,
**caractérisé en ce que**
le détecteur d'approche est déclenché par contact.

6. Procédé selon l'une quelconque des revendications 1 à 5,
**caractérisé en ce que**
l'enveloppe est gonflée à une vitesse variable.

7. Procédé selon la revendication 6,
**caractérisé en ce que**
l'enveloppe est gonflée avec une vitesse variable pendant une opération de gonflage.

8. Procédé selon la revendication 6 ou 7,
**caractérisé en ce que**
la vitesse de gonflage est adaptée en fonction d'au moins une propriété de la personne ou de l'objet.

9. Procédé selon la revendication 8,
**caractérisé en ce que**
l'adaptation est effectuée selon les indications d'au moins un dispositif de reconnaissance sans contact.

10. Procédé selon l'une quelconque des revendications 1 à 9,
**caractérisé en ce que**
l'enveloppe est gonflée en plus avec une substance durcissante.

11. Procédé selon l'une quelconque des revendications 1 à 9,
**caractérisé en ce qu'**
un fluide autoétanchéifiant est introduit dans l'enveloppe pour obturer des trous dans l'enveloppe.

12. Procédé selon l'une quelconque des revendications 1 à 11,
**caractérisé en ce que**
l'enveloppe est gonflée à partir de la structure fixe.

13. Procédé selon l'une quelconque des revendications 1 à 11,
**caractérisé en ce que**
l'enveloppe est gonflée à partir de la structure de support.

14. Procédé selon l'une quelconque des revendications 1 à 13,
**caractérisé en ce que**
la structure de support est fixée à la structure fixe avant la pose des éléments de blocage et/ou de protection visuelle.

15. Dispositif pour créer une barrière, en particulier pour la protection avant, le refoulement ou la déviation d'objets ou de personnes en mouvement, dans lequel au moins un élément de blocage ou de protection visuelle a la forme d'une enveloppe (8, 8') gonflée à partir d'un état aplati peu encombrant au moyen d'un gaz,
**caractérisé par**
une structure de support (2) composée de plusieurs colonnes de support (3, 3', 3"), et par des éléments de blocage et/ou de protection visuelle disposés en même temps ou à la suite, entre chaque fois des colonnes de support (3, 3', 3") espacées les unes des autres par paires, et/ou entre au moins une colonne de support (3, 3', 3") et une autre structure fixe.

16. Dispositif selon la revendication 15,
**caractérisé en ce que**
la structure de support (2) est une structure de support fixe.

17. Dispositif selon la revendication 16,
**caractérisé en ce que**
la structure de support (2) est chaque fois formée d'éléments de structure rigides (3.1', 3.2', 3.3').

18. Dispositif selon la revendication 17,
**caractérisé en ce que**
plusieurs des éléments de structure (3.1', 3.2', 3.3') sont mobiles chaque fois par paires de façon télescopique l'un par rapport à l'autre pour leur déploiement et leur retrait.

19. Dispositif selon l'une quelconque des revendications 15 à 18,
**caractérisé en ce que**
la structure de support (2) est mobile.

20. Dispositif selon l'une quelconque des revendications 15 à 19,
**caractérisé en ce que**
la structure de support (2) comporte des moyens de fixation (4) pour son assemblage fixe à une structure fixe.

21. Dispositif selon la revendication 20,
**caractérisé en ce que**
les moyens de fixation (4) comprennent des moyens d'assemblage (5) pour l'assemblage avec des dispositifs complémentaires (16) à la structure fixe (6).

22. Dispositif selon la revendication 20,
**caractérisé en ce que**
les moyens de fixation (4) comprennent des moyens d'ancrage (5) pour l'ancrage automatique dans ou sur la structure fixe (6).

23. Dispositif selon l'une quelconque des revendications 15 à 22,
**caractérisé par**
un détecteur d'approche (15, 19) pour le déclenchement de l'opération de gonflage de l'enveloppe (8, 8').

24. Dispositif selon la revendication 23,
**caractérisé en ce que**
le détecteur d'approche (15, 19) est réalisé en vue de la détection sans contact de personnes ou d'objets (O).

25. Dispositif selon la revendication 23 ou 24,
**caractérisé en ce que**
le détecteur d'approche (15, 19) peut être déclenché par contact.

26. Dispositif selon l'une quelconque des revendications 22 à 25,
**caractérisé par**
des moyens de commande (18) en vue de commander une vitesse de gonflage de l'enveloppe (8, 8').

27. Dispositif selon la revendication 26,
**caractérisé par**
au moins un dispositif de reconnaissance (15') pour produire des signaux d'entrée pour les moyens de commande (18).

28. Dispositif selon la revendication 27,
**caractérisé en ce que**
le dispositif de reconnaissance (15') est réalisé en vue de reconnaître au moins une propriété et/ou une position de la personne ou de l'objet (O).

29. Dispositif selon la revendication 27 ou 28,
**caractérisé en ce que**
le dispositif de reconnaissance (15') est réalisé en vue de reconnaître sans contact au moins une propriété et/ou une position de la personne ou de l'objet (O).

30. Dispositif selon l'une quelconque des revendications 26 à 29,
**caractérisé en ce que**
les moyens de commande (18) comportent au moins un ensemble propulseur (23, 23') produisant un gaz et une unité d'allumage (22, 22') associée à celui-ci et qui peut être déclenchée au moyen du dispositif de reconnaissance (15').

31. Dispositif selon la revendication 30,
**caractérisé en ce que**
l'ensemble propulseur (23, 23') est réalisé en plusieurs parties.

32. Dispositif selon la revendication 31,
**caractérisé en ce que**
les parties (23, 23') de l'ensemble propulseur peuvent être déclenchées de façon décalée dans le temps.

33. Dispositif selon la revendication 32,
**caractérisé en ce que**
les parties (23, 23') de l'ensemble propulseur sont disposées dans un boîtier unique (21) et présentent un retard d'allumage différent et/ou une vitesse de combustion différente.

34. Dispositif selon la revendication 33,
**caractérisé en ce qu'**
une unité d'allumage qui lui est propre (22, 22') est associée à chaque partie (23, 23') de l'ensemble propulseur.

35. Dispositif selon la revendication 34,
**caractérisé en ce que**
les parties (23, 23') de l'ensemble propulseur sont disposées de façon localement séparée dans un boîtier unique (21) et chaque unité d'allumage (22, 22') est installée dans le boîtier (21) de façon correspondante à la disposition locale de la partie (23, 23') de l'ensemble propulseur.

36. Dispositif selon l'une quelconque des revendications 32 à 35,
**caractérisé en ce que**
les parties (23, 23') de l'ensemble propulseur se composent du même agent propulseur, mais présentent cependant une forme (24, 24'), une densité ou une répartition des particules différente.

37. Dispositif selon l'une quelconque des revendications 30 à 36,
**caractérisé en ce que**
l'ensemble propulseur (23, 23') contient uniquement des composants inoffensifs pour les personnes.

38. Dispositif selon l'une quelconque des revendications 30 à 37,
**caractérisé en ce que**
l'ensemble propulseur contient des composés organiques riches en azote et pauvres en carbone, comme la nitroguanidine (NIGU) et l'azotétrazolate de guanidine (GZT).

39. Dispositif selon l'une quelconque des revendications 15 à 38,
**caractérisé en ce que**
l'enveloppe (8, 8') est réalisée en une matière difficilement inflammable.

40. Dispositif selon l'une quelconque des revendications 15 à 39,
**caractérisé en ce que**
l'enveloppe (8, 8') est réalisée en une matière stable à l'égard des dommages mécaniques.

41. Dispositif selon l'une quelconque des revendications 15 à 40,
**caractérisé en ce que**
l'enveloppe (8, 8') est pourvue d'un revêtement actif au moins sur une zone de sa face extérieure tournée vers la personne ou l'objet (O).

42. Dispositif selon la revendication 41,
**caractérisé en ce que**
le revêtement actif possède des propriétés adhésives au moins par zones.

43. Dispositif selon la revendication 41 ou 42,
**caractérisé en ce que**
le revêtement actif possède au moins par zones des pointes en forme de barbes.

44. Dispositif selon l'une quelconque des revendications 15 à 43,
**caractérisé en ce que**
l'enveloppe (8, 8') peut en outre être gonflée avec une substance durcissante.

45. Dispositif selon l'une quelconque des revendications 15 à 44,
**caractérisé en ce qu'**
un fluide autoétanchéifiant peut être introduit dans l'enveloppe (8, 8') au moyen d'un dispositif d'étanchéité (18) pour obturer des trous dans l'enveloppe (8, 8').

46. Dispositif selon la revendication 45,
**caractérisé par**
un dispositif de mesure de pression (18', 19) pour mesurer la pression (p) dans l'enveloppe (8, 8') et pour activer le dispositif d'étanchéité (18).

47. Dispositif selon l'une quelconque des revendications 15 à 46,
**caractérisé en ce que**
la structure de support (2) présente des moyens de production (14) pour des agents actifs non létaux.

48. Dispositif selon la revendication 47,
**caractérisé en ce que**
les moyens de production (14) peuvent être activés par des signaux du dispositif de reconnaissance (15).

49. Dispositif selon l'une quelconque des revendications 15 à 48,
**caractérisé par**
un dispositif de contrôle (19) pour sélectionner un fonctionnement prioritaire manuel ou automatique du dispositif.

50. Utilisation d'un dispositif selon l'une quelconque des revendications 15 à 49, pour la protection d'installations ou de bâtiments fixes, en particulier contre des groupes de personnes, des avions ou des véhicules terrestres.

51. Utilisation d'un dispositif selon l'une quelconque des revendications 15 à 49, pour la protection d'objets mobiles, en particulier contre des groupes de personnes, des avions ou des véhicules terrestres.

52. Utilisation d'un dispositif selon l'une quelconque des revendications 15 à 49, pour influencer des groupes des personnes lors de grandes manifestations publiques, comme des manifestations sportives ou des manifestations politiques.

53. Utilisation d'un dispositif selon l'une quelconque des revendications 15 à 49, en remplacement de mines.
